# FASCICULE DE BREVET EUROPEEN

(11) **EP 3 776 753 B1**
(45) Date de publication et mention de la délivrance du brevet: **27.08.2025**
(21) Numéro de dépôt: 19722696.2
(22) Date de dépôt: 05.04.2019
(51) Int. Cl.: H01R 13/627, H01R 13/52, H01R 24/38

(54) **CONNECTEUR MULTIPOLAIRE**
MEHRPOLIGER STECKVERBINDER
MULTIPOLAR CONNECTOR

(30) Priorité: 06.04.2018 WO PCT/IB2018/052391
(43) Date de publication de la demande: 17.02.2021
(73) Titulaire: Conextivity Group SA, 1162 St-Prex (CH)
(72) Inventeur: STORIONE, Savino, 1162 Saint-Prex (CH); CONVERT, Nicolas, 1162 Saint-Prex (CH); BUCHILLY, Jean-Marie, 1162 Saint-Prex (CH)
(74) Mandataire: Grosfillier, Philippe
(86) Numéro de dépôt international: PCT/IB2019/052822
(87) Numéro de publication internationale: WO 2019/193567

(56) Documents cités:
- WO-A1-2017/072620
- CN-A- 106 299 871
- US-A- 3 112 975
- US-A- 3 237 147
- US-A- 4 601 528
- US-A- 5 114 361
- US-B1- 6 395 985

## Description

### Demande correspondante

La présente demande revendique la priorité de la demande antérieure N° PCT/IB2018/052391, déposée le 6 avril 2018 au nom de Fischer Connectors Holding SA.

### Domaine de l'invention

La présente invention concerne les connecteurs, en particulier les connecteurs électriques multipolaires, utilisés par exemple dans le domaine du câblage électrique. Par exemple, les connecteurs concernés sont utilisés pour/dans des domaines nécessitant à la fois de la fiabilité et de la flexibilité, tels que les applications de type *wearable*, par exemple les tenues ou équipements de personnes évoluant dans des environnements difficiles (travailleurs, service de secours, soldats et forces de sécurité, etc...) ou toute autre utilisation similaire.

### Etat de la technique

Dans la plupart des cas, l'utilisation d'un connecteur multipolaire nécessite que les deux composants principaux du connecteur (p.ex. un composant contenant des contacts mâles par exemple une fiche et un composant avec des contacts femelles par exemple une embase) soient connectés l'un par rapport à l'autre selon une orientation angulaire spécifique et prédéterminée. Cette contrainte peut être réalisée par des formes particulières des composants ne permettant qu'une connexion selon une position relative prédéterminée, ou d'autres moyens techniques équivalents (comme des constructions asymétriques, des éléments à emboîtement etc.).

Toutefois, le fait de devoir aligner un composant par rapport à l'autre, préalablement à la connexion, constitue un désagrément pour l'utilisateur. Ce désagrément est particulièrement notable si les composants du connecteur ne sont pas visibles par l'utilisateur au moment de la connexion (par exemple par manque de lumière, ou dans une position cachée à la vue), ou encore lorsque la connexion doit se faire rapidement.

Il existe donc un besoin de pouvoir supprimer ce désagrément.

La demande internationale WO 2017/072620 décrit un connecteur multipolaire visant à surmonter ces problèmes, le contenu de cette demande antérieure étant incorporé par référence dans la présente demande.

Le connecteur décrit dans cette demande antérieure comprend une embase de forme sensiblement cylindrique et une fiche, connectable à l'embase de manière amovible ou détachable, dans laquelle fiche sont disposés une pluralité de contacts. L'embase comporte une face conductrice en forme de disque sur ou dans laquelle est disposée au moins une piste conductrice formant au moins un arc de cercle dont le centre se confond sensiblement avec le centre de la face conductrice, ladite piste étant en outre disposée de manière à réaliser un couplage électrique mécanique avec l'un des dits contacts de la fiche lorsque la fiche et l'embase sont connectées.

Dans la configuration particulière qui ne comporte qu'une seule piste circulaire, le centre de la face de l'embase est un disque conducteur, qui est disposé de manière à réaliser un couplage électrique avec un contact de la fiche disposé au centre de cette dernière.

De préférence le connecteur décrit comporte plusieurs pistes conductrices circulaires qui sont disposées de manière concentrique. En général, le nombre de pistes est égal au nombre de contacts mais dans des modes d'exécution, leur nombre peut être différent. Cette construction et ses différents modes d'exécution sont applicables au connecteur selon la présente invention.

Le document US 5 114 361 A décrit également un module de verrouillage comprenant des billes de verrouillage.

### Description générale de l'invention

La présente invention vise à apporter des améliorations aux connecteurs connus, et notamment au connecteur décrit dans WO 2017/072620, notamment sur le plan de l'étanchéité dudit connecteur afin de permettre son emploi dans des environnements défavorables (humides, poussiéreux, gel etc.) entres autres.

Un mode d'exécution de la présente invention concerne un module de verrouillage présentant une étanchéité aux fluides de manière à garantir la possibilité de connexion à des températures largement en-dessous de 0°C en évitant le gel et la présence de glace dans le système. L'étanchéité permet également sur un plan plus général de se protéger d'environnements défavorables: humidité, poussières etc.

Dans des modes d'exécution, l'invention concerne un module de verrouillage pour connecteur, tel que revendiqué dans la revendication indépendante 1. Le module de verrouillage comprenant une bague comprenant au moins des ogives assemblées dans une membrane souple, les ogives et la membrane étant recouvertes d'un ressort de verrouillage. Dans le contexte de la présente invention, la notion de "assemblées" (s'agissant des "ogives assemblées dans la membrane") doit se comprendre dans un sens large selon lequel les deux composants (ogive et membrane) sont combinés. L'assemblage peut s'effectuer de différentes manières, par exemple par surmoulage de la membrane sur les ogives ou par une insertion manuelle. D'autres méthodes équivalentes sont bien entendu possibles.

La membrane souple peut avoir une forme annulaire, ou une autre forme, par exemple ovale ou rectangulaire, qui peut dépendre, par exemple, de la forme du connecteur ou des parties de connecteur (par exemple la fiche).

Dans des modes d'exécution, la bague peut comprendre trois ogives ou plus, lesdites ogives étant réparties de préférence de façon symétrique.

Dans des modes d'exécution, la membrane souple est comprimée par le ressort de verrouillage et forme de par sa déformation consécutive à sa compression par le ressort un élément d'étanchéité de la bague.

Dans des modes d'exécution, la force de compression du ressort est déterminée par des parties mobiles du ressort.

Dans des modes d'exécution, les parties mobiles du ressort peuvent être dimensionnées ou formées pour calibrer la force de compression appliquée.

Dans des modes d'exécution, les parties mobiles ont une taille, et/ou une forme et/ou une précontrainte prédéterminées afin d'obtenir la force de compression désirée.

Dans des modes d'exécution, l'invention concerne une fiche ou une embase pour connecteur comprenant au moins un module tel que décrit dans la présente demande.

Dans des modes d'exécution, la fiche peut être coudée ou non.

Dans des modes d'exécution, l'invention concerne un connecteur comprenant au moins un module et/ou une fiche telle que décrites dans la présente demande.

Dans des modes d'exécution, le connecteur peut comprendre une embase sur laquelle la fiche se connecte.

Dans des modes d'exécution, la fiche peut être connectable en rotation libre autour de l'embase.

Dans des modes d'exécution, la fiche peut être connectable selon un nombre limité d'orientations autour de l'embase.

Dans des modes d'exécution, la fiche comprend une pluralité de contacts et l'embase comprend une pluralité de pistes conductrices. Les pistes sont de préférence de forme circulaires et disposées de manière concentrique.

Dans des modes d'exécution, le nombre de pistes de l'embase est égal au nombre de contacts de la fiche. Dans des modes d'exécution, leur nombre peut être différent.

Dans des modes d'exécution, les contacts peuvent être sur l'embase et les pistes sur la fiche.

Dans des modes d'exécution, le connecteur selon l'invention comprend un système de verrouillage permettant de bloquer la rotation de la fiche par rapport à l'embase et ou de limiter ladite rotation et/ou de bloquer le désenfichage de la fiche sur l'embase, par exemple en dessous d'un certain seuil de force de traction.

Dans des modes d'exécution, l'invention concerne un objet comprenant au moins une embase telle que décrite dans la présente demande et combinée avec une fiche telle que décrite dans la présente demande. L'ensemble forme un objet connecté au moyen du connecteur formé de l'embase et de la fiche. L'objet est par exemple un objet "wearable" comme un gilet ou un harnais ou une autre pièce d'habillement.

### Description détaillée de l'invention

L'invention sera mieux comprise dans la description ci-après de différents modes d'exécution et caractéristiques techniques de ceux-ci, lesdits modes d'exécution étant donnés à titre d'exemples non-limitatifs.

### Brève description des figures

La figure 1 illustre une vue en perspective d'une partie d'un mode d'exécution de l'invention;
La figure 2 illustre une vue en coupe et en perspective depuis dessous d'un module de verrouillage selon un mode d'exécution;
La figure 3 illustre une vue en coupe de côté d'un module de verrouillage selon un mode d'exécution;
La figure 4 illustre une vue en perspective depuis l'arrière d'un module de verrouillage selon un mode d'exécution;
La figure 5 illustre une vue en perspective depuis l'avant d'un module de verrouillage selon un mode d'exécution;
La figure 6 illustre une vue de côté en coupe partielle d'un module monté sur une fiche connectée à une embase selon un mode d'exécution de l'invention;
La figure 7 illustre une vue de dessus d'une embase;
La figure 8 illustre un mode d'exécution d'un connecteur comprenant une fiche et une embase connectés selon la présente invention;
La figure 9 illustre un objet comprenant un connecteur selon un mode d'exécution de la présente invention;
La figure 10 illustre un mode d'exécution d'une embase avec des moyens de blocage.

De façon générale, le connecteur selon la présente invention est similaire à celui décrit dans la demande WO 2017/072620 en ce qu'il comprend une embase et une fiche, la fiche se connectant de façon détachable à l'embase comme exposé dans cette demande antérieure, incorporée par référence dans la présente demande.

Dans un mode d'exécution, l'invention concerne un module de verrouillage étanche 20 d'une fiche sur une embase 3.

Le module 20 de verrouillage pour connecter une fiche à une embase 3 présente une étanchéité aux fluides de manière à garantir la possibilité de connexion à des températures largement en-dessous de 0°C en évitant le gel et la présence de glace dans le système ou d'autres éléments indésirables.

Comme illustré dans les figures, le module 20 comprend notamment des ogives 21 (il y en a six dans la version illustrée, néanmoins on peut imaginer toutes les variantes possibles en matière de nombre d'ogives, mais de préférence il y en a au moins trois réparties de façon symétrique) assemblées dans une membrane souple 22 (de forme annulaire dans l'exemple, on peut aussi imaginer une version sous forme de bande qui serait ensuite roulée de manière à constituer un cylindre/anneau ou une autre manière de procéder équivalente).

La membrane souple 22 peut être réalisée par tout type de moyen (injection, étampage, poinçonnage...) et dans tous types de matières synthétiques de manière à résister aux agents chimiques, p.ex. ou supporter d'autres contraintes, et de réaliser l'étanchéité souhaitée selon les principes de la présente invention.

La membrane souple peut aussi avoir une autre forme que la forme annulaire illustrée à titre d'exemple. Elle peut avoir une forme ovale, carrée ou autre en fonction des circonstances et de la forme des parties du connecteur.

Les ogives 21 peuvent avoir la forme illustrée dans les figures ou une autre forme. Par exemple, elles peuvent avoir une forme de bille, une forme ovale une autre forme équivalente.

Le sous-ensemble 23 (voir figure 1) ainsi constitué est positionné sur une bague 24 de la fiche (voir figures 2 à 5).

Le sous-ensemble 23 monté sur la bague 24 est ensuite assemblé dans un ressort de verrouillage 25 par recouvrement qui permet de garantir la force d'appui sur le sous-ensemble 23. Le ressort de verrouillage 25 peut être en toute matière appropriée, par exemple métal ou matière synthétique. Le ressort comprend une partie fixe 26 et des parties mobiles 27 qui donnent du jeu aux ogives 21 et permettent donc la connexion et la déconnexion de la bague 24 (respectivement de la fiche) sur une embase 3 par exemple. La force de la connexion entre la fiche et l'embase est notamment déterminée par les parties mobiles 27 qui fonctionnent comme des ressorts appuyant sur les ogives 21. Ces parties mobiles 27 peuvent être dimensionnées de façon à calibrer la force qu'elles appliquent sur les ogives et par conséquent la force nécessaire pour la connexion et la déconnexion de la fiche sur l'embase 3.

Par exemple, les parties mobiles 27 peuvent être plus ou moins longues ou plus ou moins courtes, plus ou moins épaisses, avoir une forme ou découpe particulière, ou être précontraintes etc. afin de déterminer leur force d'appui. Tous ces paramètres sont adaptables en fonction des circonstances et de la construction désirée.

Ainsi, les dimensions et caractéristiques du ressort 25 (en particulier des parties mobiles 27) permettent, d'une part, de définir la force d'appui sur les ogives 21 et donc la force de verrouillage du module de verrouillage étanche 20 et d'autre part, la force de compression du ressort 25 (soit des parties mobiles 27) va également comprimer la membrane souple 22 par l'intermédiaire des ogives 21 et la déformation de la membrane 22 par compression va notamment l'étendre dans le sens perpendiculaire à celui de la force de compression ce qui aura une conséquence bénéfique sur l'étanchéité de la bague 24. Plus précisément, la membrane 22 se déforme en compression dans le sens parallèle à celui de la force de compression du ressort 25 et en expansion dans le sens perpendiculaire à celui de la force de compression ce qui réalise l'étanchéité souhaitée autour des ogives 21 et dans la bague 24.

Des joints 30, 31, 32, de type O-ring par exemple, peuvent être disposés à des endroits appropriés de la bague 24 pour maintenir l'étanchéité.

L'ensemble ainsi constitué peut se connecter sur une contre-pièce, par exemple une embase 3, présentant une gorge 28 dont la géométrie contribue à définir la force de verrouillage, ladite gorge recevant les ogives 21 comme on le voit dans la figure 6.

L'ensemble monté d'un module 20 sur une embase 3 est illustré à titre d'exemple en figure 6 et le module est typiquement une partie de la fiche qui sera connectée à l'embase selon les principes exposés dans WO 2017/072620. La figure 7 illustre un exemple d'une telle embase 3 vue de dessus, avec des pistes circulaires et concentriques 33.

Selon les modes de réalisation illustrés dans la présente demande, la fiche 2 comporte plusieurs contacts et l'embase plusieurs pistes 33, par exemple de façon similaire à ce qui est décrit dans WO 2017/072620.

La figure 8 illustre une fiche 2 et une embase 3 connectés selon principes de la présente invention. La fiche 2 comprend notamment un module 20 tel que décrit en référence aux figures précédentes avec sa bague et ses ogives 21. La fiche 2 comprend également des contacts qui sont en contact avec les pistes 33 de l'embase, selon les principes de WO 2017/072620.

Il va de soi que l'invention ne se limite pas à cette configuration. Elle couvre également les connecteurs comportant au moins un contact.

De même, les dimensions du connecteur selon l'invention peuvent être quelconques.

Le connecteur selon l'invention a la particularité de ne pas nécessiter d'orientation préalable de la fiche (p.ex. un élément câblé) par rapport à l'embase 3 (p.ex. un élément de boîtier d'appareil, ou sur un produit comme un habit 4 ou autre). Cet avantage résulte de la géométrie cylindrique/circulaire de l'embase et de sa face conductrice (voir p.ex. la figure 1 de WO 2017/072620). Une fois connectés, la rotation relative entre l'embase 3 et la fiche 2 peut être libre ou bloquée par l'intermédiaire d'un système approprié, par exemple de type bi-stable pour citer un exemple non-limitatif, par exemple un verrouillage par pression latérale et déverrouillage par pression axiale un système de crans ou encore un système actionnable manuellement. Un blocage entre la fiche 2 et l'embase 3 peut également être mis en œuvre pour bloquer le "désenfichage" de la fiche 2. Un exemple de réalisation est le système dit "push-pull". Le système de blocage peut aussi être mis en œuvre pour une utilisation combinée, c'est-à-dire à la fois pour limiter ou bloquer une rotation relative, et en plus bloquer un désenfichage.

Une orientation peut néanmoins être donnée et limiter les possibilités d'enfichage à un nombre fini de positions angulaires différentes (p.ex. quatre positions séparées de 90° ou 12 positions séparées de 30°) comme décrit sur la Figure 2 de WO 2017/072620. La figure 10 illustre une embase 3 avec des pistes 33 et un exemple de moyens de blocage entre l'embase 3 et la fiche 2. Dans cet exemple, ces moyens comprennent des logements 14 dans lesquels les ogives ou billes 21 de la fiche 2 (voir figure 8) peuvent se loger pour bloquer ou limiter la rotation relative entre la fiche 2 et l'embase 3 et/ou empêcher un désenfichage (par exemple en dessous d'une certaine force de traction). Le nombre de logements 14 peut par exemple être un multiple du nombre d'ogives 21.

La figure 9 illustre un exemple d'utilisation d'un connecteur selon la présente invention: dans cet exemple non-limitatif, l'embase 3 est fixée sur un gilet 4 et la fiche 2 est prête à être connectée à l'embase 3 pour arriver à la configuration de la figure 8.

Les modes d'exécution peuvent aussi être combinés entre eux et des caractéristiques techniques de l'un des modes peuvent être utilisées dans un autre mode.

Par exemple, dans des modes d'exécution, la construction de la fiche et de l'embase est inversée: c'est-à-dire que les contacts 35 peuvent être sur l'embase 3 et les pistes 33 sur la fiche 2. Dans un tel cas, on retrouve la construction décrite dans la présente demande mais inversée, à savoir que des éléments de la fiche 2 (notamment illustrés dans les figures 1 à 5) sont placés sur/dans l'embase 3 et des éléments de l'embase 3 (notamment les pistes 33, logements 14, figure 7) sont placés sur/dans la fiche 2 et les principes de la présente invention tels que décrits dans la présente ne changent pas et s'appliquent de façon correspondante à ces modes d'exécution.

## Revendications

1. Module de verouillage (20) pour connecteur, ledit module étant **caractérisé par le fait qu'**il comprend une bague (24) montée sur ledit module, ladite bague (24) comprenant au moins des ogives (21) assemblées dans une membrane souple (22), le module comprenant en outre un ressort de verrouillage (25) comprenant une partie fixe (26) et des parties mobiles (27) et étant monté en recouvrant les ogives (21) et la membrane (22), ledit ressort de verrouillage comprimant ladite membrane de façon à la déformer et assurer l'étanchéité entre la bague et le module, les parties mobiles (27) du ressort (25) donnant du jeu aux ogives (21) pour une connexion et déconnexion du connecteur.

2. Module selon la revendication précédente, dans lequel ladite bague comprend trois ogives (21) ou plus, lesdites ogives étant réparties de façon symétrique.

3. Module selon la revendication 1 ou 2, ladite membrane souple (22) étant comprimée au moins par les parties mobiles (27) du ressort de verrouillage (25).

4. Module selon la revendication précédente, dans laquelle la force de compression du ressort (25) est déterminée par les parties mobiles (27) du ressort.

5. Module selon la revendication 3 ou 4, dans laquelle les parties mobiles (27) du ressort sont dimensionnées ou formées pour calibrer la force de compression appliquée.

6. Module selon la revendication 3, 4 ou 5, dans laquelle les parties mobiles (27) ont une taille, une forme et/ou une précontrainte prédéterminées pour obtenir la force de compression désirée.

7. Partie de connecteur comprenant au moins un module de verrouillage (20) selon l'une des revendications précédentes 1 à 6.

8. Partie de connecteur selon la revendication précédente, dans laquelle ladite partie est une fiche (2) ou une embase (3).

9. Partie de connecteur selon la revendication précédente, dans laquelle ladite fiche (2) est coudée.

10. Connecteur comprenant au moins un module de verrouillage (20) selon l'une des revendications précédentes 1 à 6 et/ou une partie selon l'une des revendications 7 à 9.

11. Connecteur selon la revendication précédente dans lequel la fiche (2) est connectable en rotation libre autour de l'embase (3).

12. Connecteur selon la revendication 10, dans lequel la fiche (2) est connectable selon un nombre limité d'orientations autour de l'embase (3).

13. Connecteur selon l'une des revendications 10 à 12, dans lequel l'une de la fiche (2) ou de l'embase (3) comprend une pluralité de contacts (35) et l'autre comprend une pluralité de pistes (33) conductrices circulaires et disposées de manière concentrique.

14. Connecteur selon la revendication précédente, comprenant un système de verrouillage (14,21) permettant de bloquer la rotation de la fiche (2) par rapport à l'embase (3) et ou de limiter ladite rotation et/ou de bloquer le désenfichage de la fiche (2) sur l'embase (3).

15. Objet comprenant au moins un module de verrouillage selon l'une des revendications 1 à 6 ou une partie de connecteur selon l'une des revendications 7 à 9 ou un connecteur selon l'une des revendications 10 à 14.

## Patentansprüche

1. Verriegelungsmodul (20) für einen Steckverbinder, wobei das Modul **dadurch gekennzeichnet ist, dass** es einen an dem Modul angebrachten Ring (24) umfasst, wobei der Ring (24) mindestens Ogiven (21) umfasst, die in einer flexiblen Membran (22) montiert sind, wobei das Modul ferner eine Verriegelungsfeder (25) umfasst, die ein feststehendes Teil (26) und bewegliche Teile (27) umfasst und unter Überdeckung der Ogiven (21) und der Membran (22) angebracht ist, wobei die Verriegelungsfeder die Membran so komprimiert, dass sie sie verformt und die Dichtheit zwischen dem Ring und dem Modul sicherstellt, wobei die beweglichen Teile (27) der Feder (25) den Ogiven (21) Spiel bei einem Einstecken und Abstecken des Steckverbinders geben.

2. Modul nach dem vorhergehenden Anspruch, wobei der Ring drei oder mehr Ogiven (21) umfasst, wobei die Ogiven symmetrisch verteilt sind.

3. Modul nach Anspruch 1 oder 2, wobei die flexible Membran (22) mindestens durch die beweglichen Teile (27) der Verriegelungsfeder (25) komprimiert wird.

4. Modul nach dem vorhergehenden Anspruch, wobei die Kompressionskraft der Feder (25) durch die beweglichen Teile (27) der Feder bestimmt wird.

5. Modul nach Anspruch 3 oder 4, wobei die beweglichen Teile (27) der Feder dimensioniert oder geformt sind, um die ausgeübte Kompressionskraft zu kalibrieren.

6. Modul nach Anspruch 3, 4 oder 5, wobei die beweglichen Teile (27) eine Größe, eine Form und/oder eine Vorspannung haben, die vorbestimmt sind, um die gewünschte Kompressionskraft zu erhalten.

7. Steckverbinderteil, das mindestens ein Verriegelungsmodul (20) nach einem der vorhergehenden Ansprüche 1 bis 6 umfasst.

8. Steckverbinderteil nach dem vorhergehenden Anspruch, wobei das Teil ein Stecker (2) oder ein Sockel (3) ist.

9. Steckverbinderteil nach dem vorhergehenden Anspruch, wobei der Stecker (2) abgewinkelt ist.

10. Steckverbinder, der mindestens ein Verriegelungsmodul (20) nach einem der vorhergehenden Ansprüche 1 bis 6 und/oder ein Teil nach einem der Ansprüche 7 bis 9 umfasst.

11. Steckverbinder nach dem vorhergehenden Anspruch, wobei der Stecker (2) um den Sockel (3) frei drehend steckbar ist.

12. Steckverbinder nach Anspruch 10, wobei der Stecker (2) gemäß einer begrenzten Anzahl von Ausrichtungen um den Sockel (3) steckbar ist.

13. Steckverbinder nach einem der Ansprüche 10 bis 12, wobei entweder der Stecker (2) oder der Sockel (3) eine Mehrzahl von Kontakten (35) umfasst und der jeweils andere eine Mehrzahl von kreisförmigen und konzentrisch angeordneten Leiterbahnen (33) umfasst.

14. Steckverbinder nach dem vorhergehenden Anspruch, der ein Verriegelungssystem (14,21) umfasst, das es ermöglicht, das Drehen des Steckers (2) in Bezug auf den Sockel (3) zu blockieren und/oder das Drehen zu begrenzen und/oder das Abziehen des Steckers (2) vom Sockel (3) zu blockieren.

15. Gegenstand, der mindestens ein Verriegelungsmodul nach einem der Ansprüche 1 bis 6 oder ein Steckverbinderteil nach einem der Ansprüche 7 bis 9 oder einen Steckverbinder nach einem der Ansprüche 10 bis 14 umfasst.

## Claims

1. Locking module (20) for a connector, said module being **characterized by** the fact that it comprises a ring (24) mounted on said module, said ring (24) comprising at least ogives (21) assembled in a flexible membrane (22), the module further comprising a locking spring (25) comprising a fixed part (26) and moving parts (27) and being mounted so as to cover the ogives (21) and the membrane (22), said locking spring compressing said membrane in such a way as to deform it and ensure fluid-tightness between the ring and the module, the moving parts (27) of the spring (25) providing clearance to the ogives (21) for connection and disconnection of the connector.

2. Module according to the preceding claim, wherein said ring comprises three ogives (21) or more, said ogives being distributed symmetrically.

3. Module according to Claim 1 or 2, said flexible membrane (22) being compressed at least by the moving parts (27) of the locking spring (25).

4. Module according to the preceding claim, wherein the compression force of the spring (25) is determined by the moving parts (27) of the spring.

5. Module according to Claim 3 or 4, wherein the moving parts (27) of the spring are sized or shaped to calibrate the applied compression force.

6. Module according to Claim 3, 4 or 5, wherein the moving parts (27) have a predetermined size, shape and/or prestressing in order to obtain the desired compression force.

7. Connector part comprising at least one locking module (20) according to one of the preceding Claims 1 to 6.

8. Connector part according to the preceding claim, wherein said part is a plug (2) or a socket (3).

9. Connector part according to the preceding claim, wherein said plug (2) is angled.

10. Connector comprising at least one locking module (20) according to one of the preceding Claims 1 to 6 and/or a part according to one of Claims 7 to 9.

11. Connector according to the preceding claim, wherein the plug (2) can be connected such that it rotates freely around the socket (3).

12. Connector according to Claim 10, wherein the plug (2) can be connected according to a limited number of orientations around the socket (3).

13. Connector according to one of Claims 10 to 12, wherein one of the plug (2) and the socket (3) comprises a plurality of contacts (35) and the other comprises a plurality of concentrically disposed circular conductive tracks (33).

14. Connector according to the preceding claim, comprising a locking system (14, 21) making it possible to block the rotation of the plug (2) with respect to the socket (3) and/or to limit said rotation and/or to block the unplugging of the plug (2) from the socket (3).

15. Object comprising at least one locking module according to one of Claims 1 to 6 or a connector part according to one of Claims 7 to 9 or a connector according to one of Claims 10 to 14.
